# EUROPÄISCHE PATENTSCHRIFT

(11) **EP 2 842 747 B1**
(45) Veröffentlichungstag und Bekanntmachung des Hinweises auf die Patenterteilung: **04.12.2019**
(21) Anmeldenummer: 13182649.7
(22) Anmeldetag: 02.09.2013
(51) Int. Cl.: B41F 33/00, B41F 35/00, B41M 1/40, B41F 13/008, B41F 17/00, B41F 17/22, B41F 17/28

(54) **Rotationstampondruckmaschine und Verfahren zum Bedrucken einer im Wesentlichen Zylinderförmigen Aussenseite eines zu Bedruckenden Objekts**
Rotary pad printing machine and method for printing an essentially cylindrical outer surface of an object to be printed
Machine et procédé d'impression à tampon rotatif pour l'impression d'une face extérieure essentiellement cylindrique d'un objet à imprimer

(43) Veröffentlichungstag der Anmeldung: 04.03.2015
(73) Patentinhaber: Teca-Print AG, CH-8240 Thayngen (CH)
(72) Erfinder: Kälin, Rudolf, 8472 Seuzach (CH)
(74) Vertreter: Rutz, Andrea

(56) Entgegenhaltungen:
- EP-A1- 2 444 248
- WO-A1-00/38489
- WO-A1-93/08988
- WO-A2-03/106177
- US-A- 4 889 050
- US-A1- 2006 065 137

## Beschreibung

### TECHNISCHES GEBIET

Die vorliegende Erfindung betrifft eine Rotationstampondruckmaschine zum Bedrucken einer im Wesentlichen zylinderförmigen Aussenseite eines zu bedruckenden Objekts sowie ein Verfahren zum Betrieb einer derartigen Rotationstampondruckmaschine.

### STAND DER TECHNIK

Tampondruckmaschinen sind im Stand der Technik in zahlreichen Ausführungen bekannt und werden zum Bedrucken von unterschiedlich ausgebildeten Gegenständen verwendet. Dazu wird mittels eines Drucktampons ein Druckbild von einem Klischee aufgenommen und anschliessend auf ein zu bedruckendes Objekt übertragen. Indem der Drucktampon aus einem elastischen Material ausgebildet wird, ist auch ein Bedrucken von verhältnismässig unebenen Oberflächen möglich.

Um Objekte mit einer zylinderförmigen Aussenseite zu bedrucken, sind insbesondere Rotationstampondruckmaschinen geeignet. Diese erlauben ein sehr schnelles und effizientes umlaufendes Bedrucken der Aussenseite des zu bedruckenden Objekts. Dazu wird ein Rundtampon mit einer zylinderförmigen Aussenfläche verwendet, welcher zur Druckbildaufnahme auf einer ebenfalls zylinderförmigen Klischeerolle und gleichzeitig zur Druckbildübertragung auf der Aussenseite des zu bedruckenden Objekts abgerollt wird. Auf diese Weise kann mit Rotationstampondruckmaschinen eine Vielzahl von Objekten in verhältnismässig kurzer Zeit bedruckt werden. Eine derartige Rotationstampondruckmaschine ist beispielsweise aus der EP 1 447 219 bekannt.

In der WO 93/08988 A1 ist eine Rotationstampondruckmaschine nach dem Oberbegriff des Anspruchs 1 sowie ein Verfahren gemäß dem Oberbegriff des Anspruchs 10 offenbart, bei welchen ein Rundtampon sowie ein Druckgut jeweils von separaten Antriebseinheiten angetrieben werden.

Eine Schwierigkeit beim Betrieb von Rotationstampondruckmaschinen stellt die korrekte Positionierung des aufgedruckten Druckbildes entlang der Umfangsrichtung des zu bedruckenden Objekts dar. In vielen Anwendungen und insbesondere im Medizinalbereich ist es oft wesentlich, dass das Druckbild an einer exakt vorbestimmten Position in Umfangsrichtung des zu bedruckenden Objekts aufgedruckt wird. Um dies zu erreichen, müssen das zu bedruckende Objekt, der Rundtampon und die Klischeerolle jeweils in genau definierten Drehlagen angeordnet sein, bevor der Druckvorgang beginnen kann. Das Auffinden dieser Drehlagen ist schwierig und oft nur mittels Ausprobieren möglich, da insbesondere der effektive Durchmesser des Rundtampons während der Druckbildübertragung aufgrund der Elastizität des Rundtampons schwierig abzuschätzen ist. Das Einstellen der Rotationstampondruckmaschine im Stillstand mittels mechanisch betätigten Stellschrauben ist für den Benutzer zudem mühsam und dauert lange. Nachdem die optimalen Drehlagen zu Beginn des Druckvorgangs gefunden sind, muss ausserdem jedes zu bedruckende Objekt von Hand oder mit technischen Mitteln vorpositioniert werden, was bei einer grossen Anzahl von Objekten einen erheblichen Mehraufwand bedeutet und mit der gewünschten Genauigkeit oft nur schwierig zu erreichen ist.

### DARSTELLUNG DER ERFINDUNG

Es ist also eine Aufgabe der vorliegenden Erfindung, eine Rotationstampondruckmaschine anzugeben, welche ein möglichst einfaches und genaues Aufdrucken eines Druckbildes auf ein zu bedruckendes Objekt mit einer im Wesentlichen zylinderförmigen Aussenseite erlaubt. Zur Lösung dieser Aufgabe wird eine Rotationstampondruckmaschine vorgeschlagen, wie sie in Anspruch 1 angegeben ist. Ausserdem wird in Anspruch 10 ein Verfahren zum Betrieb einer derartigen Rotationstampondruckmaschine angegeben. Vorteilhafte Ausgestaltungen der Erfindung sind in den abhängigen Ansprüchen angegeben.

Die vorliegende Erfindung stellt also eine Rotationstampondruckmaschine zur Verfügung zum Bedrucken einer im Wesentlichen zylinderförmigen Aussenseite eines zu bedruckenden Objekts, das eine durch die im Wesentlichen zylinderförmige Aussenseite definierte Längsmittelachse hat. Die Rotationstampondruckmaschine weist auf
eine Klischeerolle,
einen Rundtampon mit einer zumindest teilzylinderförmigen Aussenfläche,
eine erste Antriebseinheit zum Antreiben des Rundtampons, sowie
eine Druckguthalterung zum Halten des zu bedruckenden Objekts während des Bedruckens.

Der Rundtampon ist mit seiner Aussenfläche sowohl auf der Klischeerolle abrollbar, um ein Druckbild von der Klischeerolle aufzunehmen, als auch dazu geeignet, auf dem zu bedruckenden Objekt abzurollen, um das Druckbild auf das zu bedruckende Objekt zu übertragen. Die Rotationstampondruckmaschine weist zudem eine von der ersten Antriebseinheit unabhängige zweite Antriebseinheit auf, welche zur Rotation des zu bedruckenden Objekts um seine Längsmittelachse dient.

Die Rotationstampondruckmaschine weist mit anderen Worten zwei unabhängig voneinander angetriebene Achsen auf, um einerseits den Rundtampon und andererseits das zu bedruckende Objekt jeweils in eine Rotationsbewegung zu versetzen. Die beiden Achsen des Rundtampons und des zu bedruckenden Objekts weisen somit insbesondere keine gegenseitige mechanische Kopplung auf. Dadurch, dass zwei separate Antriebseinheiten für den Rundtampon und für das zu bedruckende Objekt vorhanden sind, können die unmittelbar vor der Druckbildübertragung vom Rundtampon und dem zu bedruckenden Objekt eingenommenen Drehlagen sehr einfach eingestellt und verändert werden, zum Beispiel mittels einer entsprechenden Eingabe in einem User Interface der Rotationstampondruckmaschine. Eine Betätigung von Stellschrauben ist dazu nicht notwendig.

Es wurde erkannt, dass sich die Elastizität und der Durchmesser des Rundtampons aufgrund der Abnutzung beim Bedrucken einer grossen Anzahl von Objekten verändern können. Als Folge davon verändert sich der während des Bedruckens massgebende Durchmesser des Rundtampons schleichend, was bei Rotationstampondruckmaschinen des Standes der Technik zu einem verzerrten und in Umfangsrichtung verschobenen Druckbild führen kann. Mit der erfindungsgemässen Rotationstampondruckmaschine kann diesem Effekt einfach dadurch entgegengewirkt werden, dass die Rotationsgeschwindigkeit des zu bedruckenden Objekts relativ zu derjenigen des Rundtampons entsprechend angepasst wird. Hierzu kann zum Beispiel in einer Steuerungs- und Kontrolleinheit ein für den jeweils verwendeten Rundtampon einschlägiger Abnutzungskoeffizient gespeichert sein. Mittels dieses Abnutzungskoeffizienten kann die Steuerungs- und Kontrolleinheit den Durchmesser des Rundtampons berechnen, welcher bei der Druckbildübertragung nach einer bestimmten Anzahl von Druckvorgängen massgebend ist, und die Rotationsgeschwindigkeit des Rundtampons entsprechend kontinuierlich anpassen.

Bei dem zu bedruckenden Objekt kann es sich insbesondere um ein Produkt aus der Medizinaltechnik handeln, wie zum Beispiel ein mit einer Skala zu bedruckender Spritzenkörper. Die im Wesentlichen zylinderförmige Aussenseite des zu bedruckenden Objekts kann insbesondere auch leicht konisch ausgestaltet sein sowie Erhebungen und/oder Vertiefungen aufweisen.

Die Aussenfläche des Rundtampons ist zumindest teilzylinderförmig, was bedeutet, dass in der ansonsten im Wesentlichen zylinderförmigen Aussenfläche entlang der Umfangsrichtung eine oder mehrere Unterbrechungen vorhanden sein können, innerhalb welchen der Rundtampon jeweils eine verhältnismässig geringere radiale Ausdehnung aufweist. Als zylinderförmig wird in Bezug auf die Aussenseite des zu bedruckenden Objekts als auch in Bezug auf die Aussenfläche des Rundtampons jede Aussenseite bzw. Aussenfläche angesehen, welche die Form eines Konusses mit einem Öffnungswinkel von weniger als 45°, insbesondere von weniger als 30° und höchst insbesondere von weniger als 10°, aufweist.

Vorteilhaft weist der Rundtampon eine Shore 00-Härte von 75 bis 95, vorteilhafter von 80 bis 90 und am meisten vorteilhaft von ca. 85 auf. Insbesondere für das Bedrucken von konischen und/oder gewellten Oberflächen kann der Rundtampon aber auch eine Shore 00-Härte im Bereich zwischen 70 und 80 haben. Der Rundtampon passt sich aufgrund seiner Flexibilität dann besser an die Oberfläche an.

Die erste und die zweite Antriebseinheit dienen dazu, den Rundtampon bzw. das zu bedruckende Objekt während der Druckbildübertragung um ihre jeweilige Längsmittelachse zu rotieren. Diese beiden Rotationsbewegungen werden dabei bevorzugt derart miteinander synchronisiert, dass die Aussenseite des zu bedruckenden Objekts und die Aussenfläche des Rundtampons in ihrem Kontaktbereich möglichst identische Geschwindigkeiten aufweisen. Um eine möglichst genaue Einstellung der Geschwindigkeit sowie eine möglichst präzise Einstellung der Drehlagen vor Beginn der Druckbildübertragung in Bezug auf den Rundtampon bzw. das zu bedruckende Objekt zu ermöglichen, weist die erste Antriebseinheit und/oder die zweite Antriebseinheit vorteilhaft einen Servomotor auf, welcher insbesondere mit einem Winkelgeber bestückt ist.

Die Rotationstampondruckmaschine weist eine optische Erfassungsvorrichtung auf, welche zur Erfassung einer Drehlage des zu bedruckenden Objekts dient. Bei der optischen Erfassungsvorrichtung handelt es sich bevorzugt um eine Kamera, insbesondere eine CCD-Kamera. Mittels der optischen Erfassungsvorrichtung wird die Drehlage des zu bedruckenden Objekts in der Druckposition, welche unmittelbar vor der Druckbildübertragung durch das zu bedruckende Objekt eingenommen wird, überprüft. Falls sich die dabei festgestellte Drehlage von einer gewünschten Drehlage unterscheiden sollte, kann dies mittels der zweiten Antriebseinheit insbesondere automatisch korrigiert werden. Die optische Erfassungsvorrichtung ist hierzu vorteilhaft via eine Datenleitung mit einer Kontroll- und Steuerungseinheit verbunden, welche zur Steuerung der Antriebseinheiten dient. In der Kontroll- und Steuerungseinheit können Referenzbilder gespeichert sein, mit deren Hilfe eine Abweichung der Drehlage von der gewünschten Drehlage insbesondere automatisch durch die Kontroll- und Steuerungseinheit selbst feststellbar ist. Bei Vorhandensein einer optischen Erfassungsvorrichtung kann eine Vorpositionierung der zu bedruckenden Objekte sogar ganz entfallen.

Vorteilhaft dient die optische Erfassungsvorrichtung nicht nur zur Erfassung der Drehlage des zu bedruckenden Objekts vor der Druckbildübertragung, sondern zusätzlich oder anstelle davon zur Erfassung der Drehlage des zu bedruckenden Objekts mit aufgedrucktem Druckbild nach erfolgter Druckbildübertragung. Mittels der optischen Erfassungsvorrichtung kann die Position des aufgedruckten Druckbildes in Umfangsrichtung des zu bedruckenden Objekts kontrolliert werden. Bei Feststellen einer Abweichung, beispielsweise aufgrund einer Abnutzung des Rundtampons oder aufgrund einer nicht den Anforderungen entsprechenden Abstimmung der Rotationstampondruckmaschine bzgl. den vorpositionierten zu bedruckenden Objekten, kann hinsichtlich des Bedruckens von nachfolgenden Objekten eine Korrektur vorgenommen werden. Auf diese Weise kann die Maschine vor dem Bedrucken einer grossen Anzahl von vorpositionierten zu bedruckenden Objekten auch feineingestellt werden. Falls bei einem zu bedruckenden Objekt mit einem aufgrund von Fertigungstoleranzen stark abweichenden Durchmesser das Druckbild fehlerhaft positioniert wird, kann dies von der optischen Erfassungsvorrichtung erkannt und das entsprechende Objekt zum Beispiel dem Ausschuss zugeführt werden.

Vorteilhaft weist die Rotationstampondruckmaschine zudem eine von der ersten und der zweiten Antriebseinheit unabhängige dritte Antriebseinheit auf, welche zur Rotation der Klischeerolle dient, und welche insbesondere einen Servomotor aufweist. Diese dritte Antriebseinheit dient somit zum Antreiben einer mit der Klischeerolle verbundenen Achse, welche insbesondere keine mechanische Kopplung mit den Achsen des Rundtampons und des zu bedruckenden Objekts aufweist. Mittels der dritten Antriebseinheit kann bei einem in Umfangsrichtung verschoben aufgedruckten Druckbild nicht nur dadurch eine Korrektur erreicht werden, dass die unmittelbar vor Beginn der Druckbildübertragung durch das zu bedruckende Objekt eingenommene Drehlage verändert wird, sondern auch dadurch, dass stattdessen die Drehlage der Klischeerolle zu Beginn der Druckbildübertragung angepasst wird. Auf diese Weise kann eine Korrektur in Bezug auf sämtliche nachfolgenden zu bedruckenden Objekte vorgenommen werden, ohne dass jedes einzelne zu bedruckende Objekt einer zusätzlichen Korrekturdrehbewegung unterworfen werden muss.

Vorzugsweise weist die zweite Antriebseinheit ein erstes Kopplungselement und die Druckguthalterung ein zum ersten Kopplungselement komplementär ausgebildetes zweites Kopplungselement auf, um eine Kopplung und Entkopplung der zweiten Antriebseinheit und der Druckguthalterung zu ermöglichen. Dadurch können mehrere zu bedruckende Objekte, die jeweils in separaten Druckguthalterungen gehalten sind, nacheinander bedruckt werden, wobei die Druckguthalterungen jeweils nur in der Druckposition mit der zweiten Antriebseinheit gekoppelt sind.

Vorteilhaft weist das erste Kopplungselement oder das zweite Kopplungselement eine im Wesentlichen konische Form auf, welche insbesondere ein formschlüssiges Ineinandergreifen des ersten und des zweiten Kopplungselements erlaubt. Dadurch kann eine möglichst spielfreie Kopplung gewährleistet werden. Falls zum Beispiel das erste Kopplungselement zwei konische, nach aussen ragende Erhebungen und das zweite Kopplungselement entsprechend zwei konische Vertiefungen aufweist, können die beiden Kopplungselemente auch dann miteinander gekoppelt werden, wenn sie nicht präzise zueinander ausgerichtet sind. Beim Ineinanderführen der Kopplungselemente richten sich diese selbsttägig zueinander aus bis schliesslich eine formschlüssige, spielfreie Kopplung erreicht wird.

Bevorzugt ist eine zentrale Steuerungseinheit vorgesehen, um die erste und die zweite sowie, falls vorhanden, vorteilhaft auch die dritte Antriebseinheit anzusteuern. Die Steuerungseinheit dient insbesondere dazu, die Rotationsbewegungen des Rundtampons, des zu bedruckenden Objekts und gegebenenfalls der Klischeerolle zu synchronisieren.

Der Rundtampon sowie die Klischeerolle sind insbesondere automatisch in Richtung zur Druckguthalterung hin absenkbar. Hierzu kann zum Beispiel ein pneumatischer Antrieb oder ein Linearmotor vorgesehen sein.

Zudem ist die Klischeerolle entlang einer radialen Richtung des Rundtampons insbesondere automatisch zum Rundtampon hin verschiebbar. Auch hierzu kann zum Beispiel ein pneumatischer Antrieb oder ein Linearmotor vorgesehen sein.

Die zumindest teilzylinderförmige Aussenfläche des Rundtampons hat üblicherweise einen im Wesentlichen konstanten Radius. Vorteilhaft weist der Rundtampon entlang seiner Umfangsrichtung eine Ausnehmung auf, innerhalb welcher der Rundtampon eine geringere radiale Ausdehnung hat als im Bereich der zumindest teilzylinderförmigen Aussenfläche. Indem der Rundtampon derart gedreht wird, dass diese Ausnehmung dem zu bedruckenden Objekt oder der Klischeerolle gegenüberliegt, kann das zu bedruckende Objekt bzw. die Klischeerolle berührungsfrei relativ zum Rundtampon gedreht werden. Ein Verschieben des zu bedruckenden Objekts bzw. der Klischeerolle vom Rundtampon weg ist hierzu dank der Ausnehmung nicht erforderlich. Bevorzugt erstreckt sich die Ausnehmung über einen Winkelbereich von 60° bis 90°.

Zur Verringerung des Trägheitsmoments weist der Rundtampon, die Klischeerolle oder die Druckguthalterung vorteilhaft einen oder mehrere Durchbrüche auf. Bevorzugt weisen der Rundtampon und die Klischeerolle jeweils einen oder mehrere Durchbrüche auf. Falls das zu bedruckende Objekt einen verhältnismässig grossen Durchmesser aufweist und insbesondere im Bereich seiner Aussenseite von der Druckguthalterung gehalten wird, weist bevorzugt auch die Druckguthalterung bzw. ein Haltemittel der Druckguthalterung eine trägheitsoptimierte Ausbildung mit einem oder mehreren Durchbrüchen auf. Aufgrund der trägheitsoptimierten Ausbildung, welche durch den oder die Durchbrüche erreicht wird, sind höhere Beschleunigungen und somit eine wesentlich schnellere Regelung der Bewegungen des Rundtampons, der Klischeerolle bzw. des Haltemittels der Druckguthalterung möglich. Bevorzugt hat der Rundtampon, die Klischeerolle bzw. die Druckguthalterung dabei die Form eines Speichenrades. Die Speichen können mittels Streben miteinander verbunden sein, welche vorteilhaft jeweils ungefähr in der Hälfte der Längserstreckung der Speichen an diesen angebracht sind und sich insbesondere im Wesentlichen senkrecht zur radialen Richtung erstrecken. Die Streben können insbesondere gemeinsam einen Ring bilden.

Vorteilhaft weist die Rotationstampondruckmaschine zudem ein Reinigungsmodul auf, welches zumindest eine Reinigungsrolle aufweist, die mittels einer vierten Antriebseinheit antreibbar ist. Diese vierte Antriebseinheit, welche insbesondere einen Servomotor umfassen kann, ist unabhängig zur ersten, zur zweiten und zur dritten Antriebseinheit ausgebildet. Zumindest eine Reinigungsrolle ist bevorzugt derart relativ zum Rundtampon bewegbar, dass sie eine vom Rundtampon entfernte Position einnehmen kann sowie, zwecks Reinigung des Rundtampons, eine an den Rundtampon angenäherte Position. Zur Verringerung des Trägheitsmoments weist bevorzugt zumindest eine Reinigungsrolle, vorteilhaft alle Reinigungsrollen, einen oder mehrere Durchbrüche auf. Vorteilhaft haben dabei eine Reinigungsrolle oder sogar alle Reinigungsrollen die Form eines Speichenrades.

Es wird ausserdem ein Verfahren zum Betrieb einer Rotationstampondruckmaschine angegeben. Die Rotationstampondruckmaschine ist wie oben beschrieben ausgebildet und weist zumindest einen Rundtampon und eine Klischeerolle sowie eine erste Antriebseinheit zum Antreiben des Rundtampons und eine von der ersten Antriebseinheit unabhängige zweite Antriebseinheit auf, welcher zur Rotation eines zu bedruckenden Objekts dient. Das Verfahren weist zumindest die im Anspruch 10 definierten Schritte auf.

Die Synchronisation wird bevorzugt vollautomatisch von der Rotationstampondruckmaschine durchgeführt.

Die Rotationen des Rundtampons und des zu bedruckenden Objekts können beispielsweise anhand der Position einer an dem zu bedruckenden Objekt vorgesehenen Registermarke miteinander synchronisiert werden, wobei die Position der Registermarke insbesondere mittels einer optischen Erfassungsvorrichtung erfasst wird. Bei der Registermarke handelt es sich insbesondere um eine an der Aussenseite des zu bedruckenden Objekts ausgebildete Rotationsasymmetrie, wie zum Beispiel eine Kerbe oder eine nach aussen hin vorstehende Nase. Bei Vorhandensein einer Registermarke kann als optische Erfassungsvorrichtung zur Erkennung der Drehlage des zu bedruckenden Objektes anstatt einer Kamera auch ein wesentlich günstigerer optischer Sensor benutzt werden, wie zum Beispiel eine Gabellichtschranke.

Die Rotationen des Rundtampons und des zu bedruckenden Objekts können aber zum Beispiel auch anhand der Position eines Druckbildes, welches in einer früheren Druckbildübertragung auf ein zu bedruckendes Objekt aufgedruckt wurde, miteinander synchronisiert werden.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Vorderansicht einer Rotationstampondruckmaschine gemäss einer erfindungsgemässen Ausführungsform;
- Fig. 2: eine perspektivische Ansicht der Rotationstampondruckmaschine der Fig. 1, beim Zuführen des zu bedruckenden Objekts zur Druckposition;
- Fig. 3: eine perspektivische Ansicht der Rotationstampondruckmaschine der Fig. 1, bei Erreichen der Druckposition durch das zu bedruckende Objekt, unmittelbar vor dem Einkoppeln des Antriebsmoduls;
- Fig. 4: eine perspektivische Ansicht der Rotationstampondruckmaschine der Fig. 1, unmittelbar nach dem Einkoppeln des Antriebsmoduls sowie dem Absenken des Druckmoduls;
- Fig. 5: eine perspektivische Ansicht der Rotationstampondruckmaschine der Fig. 1, während der Druckbildübertragung;
- Fig. 6: eine perspektivische Ansicht der Rotationstampondruckmaschine der Fig. 1, nach erfolgter Druckbildübertragung und mit abgesenktem Reinigungsmodul; sowie
- Fig. 7: eine perspektivische Ansicht des Rundtampons der in der Fig. 1 gezeigten Rotationstampondruckmaschine.

### BESCHREIBUNG BEVORZUGTER AUSFÜHRUNGSFORMEN

In den Figuren 1 bis 6 ist eine Rotationstampondruckmaschine gemäss einer erfindungsgemässen Ausführungsform zum Bedrucken einer im Wesentlichen zylinderförmigen Aussenseite 61 eines zu bedruckenden Objekts 6 gezeigt. Die Rotationstampondruckmaschine weist ein Maschinengehäuse 1, ein verschiebbar daran angebrachtes Druckmodul 2, eine Kamera 3 sowie einen Rundschalttisch 4 mit einer daran angebrachten Druckguthalterung 5 auf. Die Druckguthalterung 5 dient zum Halten des zu bedruckenden Objekts 6 während des Bedruckens.

Im Maschinengehäuse 1 sind unter anderem in den Abbildungen nicht sichtbare Steuerungs- und Kontrolleinheiten sowie diverse Hoch- und Niederspannungskomponenten untergebracht, welche insbesondere für die Stromversorgung bzw. zur Ansteuerung der verschiedenen Komponenten des Druckmoduls 2 dienen.

Das Druckmodul 2 ist mittels Schienen 11 an der in der Figur 1 dem Betrachter zugewandten Vorderseite des Maschinengehäuses 1 angebracht. In den Abbildungen ist jeweils nur eine der sich in die vertikale Richtung erstreckenden Schienen 11 erkennbar. Am Maschinengehäuse 1 ist aber zumindest noch eine zweite Schiene angebracht, welche sich ebenso wie die erste Schiene 11 und parallel zu dieser über im Wesentlichen die gesamte Höhe des Maschinengehäuses 1 erstreckt. Das Druckmodul 2 weist eine Grundplatte 21 auf, welche derart in den Schienen 11 geführt gehalten ist, dass das Druckmodul 2 als Ganzes mittels eines im Maschinengehäuse 1 angeordneten pneumatischen Antriebs oder Linearmotors relativ zum ortsfesten Maschinengehäuse 1 vertikal verschiebbar ist.

Im unteren Bereich der Grundplatte 21 ist ein Rundtampon 23 drehbar angeordnet, welcher eine im Wesentlichen zylinderförmige Aussenfläche 232 aufweist. Mittels einer in den Abbildungen nicht sichtbaren ersten Antriebseinheit kann der Rundtampon 23 in eine Rotationsbewegung versetzt werden. Die erste Antriebseinheit, welche zum Beispiel im Inneren der Grundplatte 21 angeordnet sein kann, weist insbesondere einen mit einem Winkelgeber bestückten Servomotor auf, so dass die Rotation des Rundtampons 23 auf sehr präzise Art und Weise steuerbar ist.

Der Rundtampon 23 hat einen radial äusseren Bereich, welcher die Aussenfläche 232 bildet und an diese angrenzt. Dieser radial äussere Bereich weist eine Shore 00-Härte von ca. 80 bis 90 auf. Der Rundtampon 23, welcher insbesondere in der Figur 7 gut erkennbar ist, hat insgesamt die Form eines Speichenrades mit Speichen 231, die sich jeweils in die radiale Richtung erstrecken. Die Speichen 231 sind jeweils ungefähr in der Hälfte ihrer Längserstreckung mittels Streben 234 miteinander verbunden, so dass die Streben 234 gemeinsam einen Ring bilden. Die Speichen 231 begrenzen gemeinsam mit den Streben 234 dreieck- sowie trapezförmige Durchbrüche, welche im Rundtampon 23 ausgebildet sind. Aufgrund seiner Speichenrad-ähnlichen Form mit Speichen 231 und Streben 234 ist der Rundtampon 23 trägheitsmomentoptimiert.

Die Aussenfläche 232 des Rundtampons 23 ist im vorliegenden Ausführungsbeispiel nicht vollständig zylinderförmig ausgestaltet, sondern weist eine Ausnehmung 233 auf, innerhalb welcher der Rundtampon 23 eine geringere radiale Ausdehnung hat als im Bereich der in Umfangsrichtung daran angrenzenden Aussenfläche 232. Die Aussenfläche 232 ist somit in Umfangsrichtung durch die Ausnehmung 233 unterbrochen. Die Ausnehmung 233 erstreckt sich über einen Winkelbereich von 60° bis 90°.

An der Unterseite des Maschinengehäuses 1 oder an der Innenseite der weiter unten beschriebenen Grundeinheit 41 des Rundschalttischs 4 ist unmittelbar unterhalb des Rundtampons 23 ein Antriebsmodul 7 angebracht, welches zum Rotieren des zu bedruckenden Objekts 6 während des Druckvorgangs dient. Das Antriebsmodul 7 weist ein Gehäuse 71 auf, welches fest am Maschinengehäuse 1 bzw. an der Grundeinheit 41 angebracht ist. Im Inneren des Gehäuses 71 ist ein Servomotor untergebracht, welcher eine zweite Antriebseinheit bildet. Diese zweite Antriebseinheit des Antriebsmoduls 7 ist somit unabhängig von der ersten Antriebseinheit, welche zum Antreiben des Rundtampons 23 dient. Der im Gehäuse 71 angeordnete Servomotor hat eine sich parallel zur Mittelachse des Rundtampons 23 erstreckende Antriebswelle, die drehfest mit einem an der Vorderseite des Gehäuses 71 vorgesehenen Kopplungselement 72 in Verbindung steht. Das Kopplungselement 72 weist eine konisch ausgebildete, mit einer Eingriffsstruktur versehene Form auf. Das Kopplungselement 72 ist pneumatisch gegenüber dem Maschinengehäuse 1 nach vorne zum Rundschalttisch 4 hin verschiebbar.

Die Grundplatte 21 weist eine seitlich offene Aussparung 211 auf, welche sich leicht schräg nach unten in Richtung zur Mittelachse des Rundtampons 23 hin erstreckt. Innerhalb der Aussparung 211 ist ein Schlitten 22 angeordnet, der zum Beispiel pneumatisch oder mittels eines Linearmotors in Längsrichtung der Aussparung 211 zum Rundtampon 23 hin verschiebbar ist.

Am Schlitten 22 ist eine Klischeerolle 24 drehbar angebracht, welche im vorliegenden Ausführungsbeispiel mittels einer dritten Antriebseinheit in einer Rotationsbewegung antreibbar ist. Bei der dritten Antriebseinheit kann es sich insbesondere um einen Servomotor handeln, welcher im Inneren des Schlittens 22 angeordnet ist. Die Klischeerolle 24 lässt sich somit ebenso wie das zu bedruckende Objekt 6 unabhängig vom Rundtampon 23 rotieren. Ähnlich wie der Rundtampon 23 ist die Klischeerolle 24 als Speichenrad mit Radialspeichen 241 ausgebildet und dadurch trägheitsmomentoptimiert.

Am Schlitten 22 ist ausserdem eine aus dem Stand der Technik bekannte Rakelvorrichtung 26 angebracht, welche zum Abrakeln der Aussenfläche der Klischeerolle 24 dient. Unterhalb der Klischeerolle 24 ist an der Grundplatte 21 eine Farbwanne 25 befestigt, die zur Farbaufnahme durch die Klischeerolle 24 dient.

Schräg oberhalb des Rundtampons 23 ist an der Grundplatte 21 ein Reinigungsmodul 27 vorgesehen. Das Reinigungsmodul 27 weist eine pneumatische Verschiebeeinheit 271 auf, welche innerhalb einer seitlich und nach oben hin offenen Ausnehmung bzw. Vertiefung der Grundplatte 21 angeordnet ist. Mittels der pneumatischen Verschiebeeinheit 271 ist eine Basisplatte 272 des Reinigungsmoduls 27 in vertikaler Richtung zum Rundtampon 23 hin verschiebbar.

An der Basisplatte 272 sind drei jeweils drehbare Reinigungsrollen angebracht: eine Abwickelrolle 273, eine Umlenkrolle 274 sowie eine Aufwickelrolle 275. Die im Vergleich zur Abwickelrolle 273 und zur Aufwickelrolle 275 am weitesten unten und somit am nächsten zum Rundtampon 23 angeordnete Umlenkrolle 274 ragt nach unten hin leicht über die Basisplatte 272 hinaus. Ein in den Zeichnungen nicht dargestelltes Reinigungsband ist mit einem ersten Ende auf die Abwickelrolle 273 aufgewickelt und mit einem zweiten Ende auf die Aufwickelrolle 275. Dazwischen ist es straff via die Unterseite der Umlenkrolle 274 geführt. Die Aufwickelrolle 275 ist mittels eines weiteren Servomotors antreibbar, welcher eine vierte Antriebseinheit bildet, die unabhängig zu der ersten, der zweiten und der dritten Antriebseinheit ist.

Der Rundschalttisch 4 hat eine insgesamt ringförmige Gestalt, aufgrund welcher eine in die vertikale Richtung verlaufende, zentral angeordnete Mittelachse 43 des Rundschalttischs definiert ist. Der Rundschalttisch 4 weist eine relativ zum Maschinengehäuse 1 ortsfeste Grundeinheit 41 sowie einen auf der Oberseite der Grundeinheit 41 aufliegenden Drehring 42 auf. Der Drehring 42 hat eine Oberseite, die sich in einer horizontalen Ebene erstreckt, und ist um die Mittelachse 43 drehbar auf der Grundeinheit 41 angebracht. Ein in den Zeichnungen nicht sichtbarer Antrieb zum Drehen des Drehrings 42 ist in der Grundeinheit 41 untergebracht. Der Rundschalttisch 4 dient als Fördermittel dazu, die zu bedruckenden Objekte 6 dem Druckmodul 2 zuzuführen.

Auf der Oberseite des Drehrings 42 ist üblicherweise eine Vielzahl von Druckguthalterungen 5 in vorteilhaft regelmässigen Abständen angebracht. Aus darstellerischen Gründen ist in den Zeichnungen 1 bis 6 jedoch nur eine einzelne dieser Druckguthalterungen 5 gezeigt.

Die Druckguthalterungen 5 weisen jeweils ein Gehäuse 51 auf, welches an der Oberseite des Drehrings 42 fixiert ist. Die Druckguthalterungen 5 weisen zudem jeweils ein Haltemittel 53 auf, in welchem ein zu bedruckendes Objekts 6 drehfest haltbar ist. Das Haltemittel 53 ist derart ausgebildet, dass das zu bedruckende Objekt 6 auf der bzgl. der Mittelachse 43 des Rundschalttischs 4 radial nach aussen hin weisenden Vorderseite der Druckguthalterung 5 gehalten ist. Eine durch die im Wesentlichen zylinderförmige Aussenseite 61 definierte Längsmittelachse 62 des zu bedruckenden Objekts 6 erstreckt sich dabei in die radiale Richtung nach aussen hin.

Das Haltemittel 53 der Druckguthalterung 5, welches im vorliegenden Ausführungsbeispiel einen das zu bedruckende Objekt 6 entlang der Längsmittelachse 62 durchragenden Dorn aufweist, ist via ein Drehlager 52 frei drehbar am Gehäuse 51 angebracht. Beim Drehlager 52 kann es sich insbesondere um ein Kugellager handeln. Das zu bedruckende Objekt 6 wird somit derart von der Druckguthalterung 5 gehalten, dass es um seine Längsmittelachse 62, die sich in die radiale Richtung bzgl. des Rundschalttischs 4 erstreckt, grundsätzlich frei drehbar ist. Die Druckguthalterung 5 weist zudem einen Blockiermechanismus auf, mit welchem das Haltemittel 53 im Gehäuse 51 derart blockierbar ist, dass eine Drehbewegung des zu bedruckenden Objekts 6 relativ zum Gehäuse 51 eingeschränkt oder sogar vollständig verunmöglicht ist.

An der in Bezug auf die Mittelachse 43 des Rundschalttischs 4 radial nach innen hin weisenden Rückseite der Druckguthalterung 5 ist ein in den Zeichnungen nicht sichtbares Kopplungselement vorgesehen. Dieses Kopplungselement ist komplementär zum Kopplungselement 72 des Antriebsmoduls 7 ausgebildet und weist insbesondere eine sich ins Innere des Gehäuses 51 hin konisch verjüngende Vertiefung auf, an deren Innenfläche eine Eingriffsstruktur vorgesehen ist. Die Eingriffsstruktur ist komplementär zu derjenigen Eingriffsstruktur ausgebildet, welche am Kopplungselement 72 vorgesehen ist. Das Kopplungselement ist drehfest mit dem Haltemittel 53 verbunden, so dass via das Kopplungselement eine Drehbewegung auf das im Haltemittel 53 gehaltene zu bedruckende Objekt 6 übertragbar ist.

Die Kamera 3 kann zum Beispiel am Maschinengehäuse 1, am Druckmodul 2 oder auch an der Grundeinheit 41 des Rundschalttischs 4 angebracht sein. Vorteilhaft ist die Kamera 3 jedoch derart angebracht, dass sie ortsfest mit dem Maschinengehäuse 1 und der Grundeinheit 41 des Rundschalttischs 4 ist. Die Kamera 3 ist derart ausgerichtet, dass sie die Aussenseite 61 des zu bedruckenden Objekts 6 unmittelbar nach dem Übertragen des Druckbildes erfassen kann. Via eine in den Abbildungen nicht gezeigte Datenleitung ist die Kamera 3 mit einer im Maschinengehäuse 1 untergebrachten Steuerungs- und Kontrolleinheit verbunden.

Die Funktionsweise der Rotationstampondruckmaschine wird im Folgenden anhand der durch die Figuren 2 bis 6 dargestellten Bildsequenz erläutert.

In der in der Figur 2 gezeigten Situation ist ein zu bedruckendes Objekt 6 mittels des Haltemittels 53 in der Druckguthalterung 5 gehalten. Mittels des in der Druckguthalterung 5 vorgesehenen Blockiermechanismus ist das Haltemittel 53 gegenüber dem Gehäuse 51 blockiert, so dass das zu bedruckende Objekt 6 drehfest in der Druckguthalterung 5 gehalten ist. Aufgrund dieser Blockierung des Haltemittels 53 gegenüber dem Gehäuse 51 kann das zu bedruckende Objekt 6 in einer vorbestimmten Drehlage, d.h. vorpositioniert, dem Druckmodul 2 zugeführt werden. Die Zuführung des zu bedruckenden Objekts 6 zum Druckmodul 2 wird durch eine Drehbewegung des Drehrings 42 relativ zur Grundeinheit 41 des Rundschalttischs 4 in Richtung des Pfeils a bewerkstelligt. Der Drehring 42 wird dabei von dem im Inneren der Grundeinheit 41 vorgesehenen Antrieb bewegt. Das Druckmodul 2 befindet sich dabei in einer relativ zum Maschinengehäuse 1 oberen Position. Der Schlitten 22 befindet sich in einer Stellung, in welcher die Klischeerolle 24 beabstandet zum Rundtampon 23 angeordnet ist, und das Reinigungsmodul 27 ist in einer oberen Stellung, so dass auch die Umlenkrolle 274 beabstandet zum Rundtampon 23 angeordnet ist.

In der in der Figur 3 gezeigten Situation hat das in der Druckguthalterung 5 gehaltene zu bedruckende Objekt 6 die Druckposition erreicht, und die Bewegung des Drehrings 42 relativ zur Grundeinheit 41 ist gestoppt. Das Antriebsmodul 7 und die Druckguthalterung 5 sind einander unmittelbar gegenüberliegend angeordnet.

Nach Erreichen der Druckposition durch das zu bedruckende Objekt 6 wird, wie es in der Figur 4 gezeigt ist, das Kopplungselement 72 des Antriebsmoduls 7 pneumatisch in Bezug auf die Mittelachse 43 des Rundschalttischs 4 radial nach aussen hin verschoben (Pfeil b), so dass das Kopplungselement 72 mit dem an der Rückseite der Druckguthalterung 5 vorgesehenen Kopplungselement gekoppelt wird. Gleichzeitig wird der in der Druckguthalterung 5 vorgesehene Blockiermechanismus gelöst, so dass eine Drehbewegung des Haltemittels 53 und somit des zu bedruckenden Objekts 6 relativ zum Gehäuse 51 freigegeben ist. Aufgrund der konischen Formen der beiden ineinandergreifenden Kopplungselemente wird eine insbesondere spielfreie Kopplung zwischen dem Antriebmodul 7 und der Druckguthalterung 5 erreicht. Die Eingriffsstrukturen, welche an den beiden Kopplungselementen vorgesehen sind, stellen dabei eine verdrehsichere Verbindung zwischen den beiden Kopplungselementen her.

Nach erfolgter Kopplung wird die Drehlage des zu bedruckenden Objekts 6 von der Kamera 3 erfasst und in der Steuerungs- und Kontrolleinheit mit einem Referenzbild verglichen. Falls notwendig wird das Antriebsmodul 7 von der Steuerungs- und Kontrolleinheit dann so angesteuert, dass das zu bedruckende Objekt 6 in die gewünschte Drehlage gedreht wird. Als alternative Möglichkeit kann anstelle des zu bedruckenden Objekts 6 auch die Klischeerolle 24 um einen bestimmten Winkelbereich gedreht werden, um eine von einer Referenzdrehlage abweichende Drehlage des zu bedruckenden Objekts 6 hinsichtlich des Druckvorgangs zu korrigieren. Eine Vorpositionierung des zu bedruckenden Objekts 6 kann dadurch sogar ganz entfallen.

Eine weitere Überprüfung der Drehlage durch die Kamera 3 und die Steuerungs- und Kontrolleinheit sowie, falls notwendig, eine weitere Korrektur der Drehlage des zu bedruckenden Objekts 6 sind möglich. Die Überprüfung der Drehlage kann insbesondere anhand einer oder mehrerer Registermarken erfolgen, die z.B. in Form von Kerben oder vorstehenden Nasen an dem zu bedruckenden Objekt 6 vorgesehen sind.

Sobald die gewünschte Drehlage des zu bedruckenden Objekts 6 erreicht ist, wird das Druckmodul 2 relativ zum Maschinengehäuse 1 in Richtung des Pfeiles c (Figur 4) abgesenkt, so dass der Rundtampon 23 mit seiner Aussenfläche 232 die Aussenseite 61 des zu bedruckenden Objekts 6 kontaktiert.

Nach dem Absenken des Druckmoduls 2 erfolgt der eigentliche Druckvorgang (Figur 5). Dazu wird der Schlitten 22 in Richtung des Pfeiles d zum Rundtampon 23 hin verschoben, so dass die Klischeerolle 24 an dessen Aussenfläche 232 anliegt. Mittels der ersten, der zweiten und der dritten Antriebseinheit werden der Rundtampon 23, das zu bedruckende Objekt 6 und die Klischeerolle 24 dann so rotiert (Pfeile e, f, g), dass der Rundtampon 23 ein Druckbild von der Klischeerolle 24 aufnimmt und dieses auf die Aussenseite 61 des zu bedruckenden Objekts 6 überträgt.

Die während der Druckbildübertragung verwendete Rotationsgeschwindigkeit des zu bedruckenden Objekts 6 kann zum Beispiel vom Benutzer vorgegeben werden. Alternativ dazu kann mittels der Kamera 3 der ungefähre Durchmesser des zu bedruckenden Objekts 6 ermittelt werden, so dass die Steuerungs- und Kontrolleinheit basierend darauf eine optimale Rotationsgeschwindigkeit des zu bedruckenden Objekts 6 für die Druckbildübertragung einstellt. Optimale Rotationsgeschwindigkeiten für unterschiedliche Durchmesser von zu bedruckenden Objekten können hierzu in einer Datenbank der Steuerungs- und Kontrolleinheit gespeichert sein. Die Bewegungen des Rundtampons 23 und der Klischeerolle 24 werden von der Steuerungs- und Kontrolleinheit mit der Bewegung des zu bedruckenden Objekts 6 synchronisiert. Entsprechend werden die Rotationsgeschwindigkeiten des Rundtampons 23 und der Klischeerolle 24 von der Steuerungs- und Kontrolleinheit basierend auf der Rotationsgeschwindigkeit des zu bedruckenden Objekts 6 berechnet und eingestellt. Als Berechnungsparameter werden hierzu insbesondere die Durchmesser des zu bedruckenden Objekts 6 und der Klischeerolle 24 sowie der während der Druckbildübertragung massgebende Durchmesser des Rundtampons 23 herangezogen. Aufgrund der Abnutzung und der damit verbundenen Veränderung der Elastizität des Rundtampons 23 verändert sich der während der Druckbildübertragung massgebende Durchmesser des Rundtampons 23 mit der Zeit. Die Steuerungs- und Kontrolleinheit misst daher vorteilhaft die Betriebszeit des Rundtampons 23 und passt basierend darauf den in der Berechnung verwendeten Durchmesser des Rundtampons 23 laufend an. Dazu können insbesondere in einer Datenbank gespeicherte Erfahrungswerte bzgl. der Abnutzung von Rundtampons verwendet werden. Ein sich mit der Zeit abnutzungsbedingt schleichend einstellender gegenseitiger Schlupf des Rundtampons 23 gegenüber dem zu bedruckenden Objekt 6 einerseits und der Klischeerolle 24 andererseits kann dadurch vermieden werden.

Nach der Druckbildübertragung wird, wie es in der Figur 6 gezeigt ist, das Druckmodul 2 relativ zum Maschinengehäuse 1 und zum Rundschalttisch 4 angehoben (Pfeil h), so dass der Rundtampon 23 nicht mehr in Kontakt mit dem zu bedruckenden Objekt 6 steht. Der Schlitten 22 wird vom Rundtampon 23 weggefahren (Pfeil i), so dass die Klischeerolle 24 beabstandet zum Rundtampon 23 angeordnet ist.

Mittels der Kamera 3 kann dann das auf das Objekt 6 aufgedruckte Druckbild erfasst werden. Um die Lage des Druckbildes in Umfangsrichtung der Aussenseite 61 zu kontrollieren, kann das von der Kamera erfasste Druckbild mittels der Steuerungs- und Kontrolleinheit mit einem Referenzbild verglichen werden. Bei Feststellen einer Abweichung kann das bereits bedruckte Objekt 6 dem Ausschuss zugeführt werden. Zusätzlich kann die festgestellte Abweichung auch dazu benutzt werden die Startpositionen des Rundtampons 23, der Klischeerolle 24 und/oder der nachfolgenden zu bedruckenden Objekte 6 neu zu definieren, um erneute Fehler bei weiteren Druckvorgängen zu vermeiden.

Als nächster Schritt, nachdem das Druckmodul 2 angehoben und der Schlitten 22 vom Rundtampon 23 weggefahren wurde, wird der Drehing 42 des Rundschalttisches 4 in Richtung des Pfeiles j weitergedreht, um das Objekt 6 der weiteren Verarbeitung zuzuführen. Gleichzeitig wird ein nachfolgendes zu bedruckendes Objekt 6, welches in der Figur 6 jedoch nicht dargestellt ist, in die Druckposition gebracht.

Während des Weiterdrehens des Drehrings 42 wird das Reinigungsmodul 27 mittels der pneumatischen Verschiebeeinheit 271 nach unten verschoben (Pfeil k), so dass das Reinigungsband im Bereich der Umlenkrolle 274 den Rundtampon 23 kontaktiert. Mittels den entsprechenden Servomotoren werden der Rundtampon 23 und die Aufwickelrolle 275 dann derart rotiert, dass das Reinigungsband via die Unterseite der Umlenkrolle 274 von der Abwickelrolle 274 derart abgewickelt wird, dass die Unterseite des Reinigungsbandes im Vergleich zur Aussenfläche 232 des Rundtampons im gegenseitigen Kontaktbereich eine geringfügig unterschiedliche Geschwindigkeit aufweist. Aufgrund dieser geringfügig unterschiedlichen Geschwindigkeiten entsteht ein kleiner gegenseitiger Schlupf zwischen Rundtampon 23 und Reinigungsband, was eine effiziente Reinigung der Aussenfläche 232 des Rundtampons 23 bewirkt, da Schmutzpartikel vom Reinigungsband aufgenommen werden.

Nach erfolgter Reinigung wird das Reinigungsmodul 27 wieder angehoben, und der gesamte Prozess wird erneut durchgeführt, um ein Druckbild auf das nachfolgende zu bedruckende Objekt 6 zu übertragen.

Dank der am Rundtampon 23 vorgesehenen Ausnehmung 233 muss die Klischeerolle 24, um zwischen zwei aufeinanderfolgenden Druckvorgängen eine relativ zum Rundtampon 23 veränderte Drehlage einzunehmen, nicht zwingend mittels Verfahrens des Schlittens 22 in eine vom Rundtampon 23 entfernt angeordnete Position gebracht werden: Der Rundtampon 23 kann stattdessen derart gedreht werden, dass die Ausnehmung 233 unmittelbar der Klischeerolle 24 gegenüberliegt (siehe Figur 4), so dass die Klischeerolle 24 ohne den Rundtampon 23 zu berühren gedreht werden kann. Auf diese Art und Weise kann die Ausnehmung 233 benutzt werden, um die Klischeerolle 24 unmittelbar vor dem Bedrucken eines zu bedruckenden Objekts 6 in eine andere Drehlage zu drehen, wenn z.B. das zu bedruckende Objekt 6 in einer von einer Referenzlage abweichenden Drehlage vorliegt. Des Weiteren kann analog dazu das zu bedruckende Objekt 6 ohne Berührung mit dem Rundtampon 23 gedreht werden, wenn sich das Druckmodul 2 in seiner abgesenkten Position befindet und die Ausnehmung 233 dem zu bedruckenden Objekt 6 unmittelbar gegenüberliegt. Aufgrund der Ausnehmung 233 können somit mehrere zu bedruckende Objekte nacheinander bedruckt werden, wobei selbst bei Durchführen von Korrekturdrehbewegungen das Druckmodul 2 ständig in seiner abgesenkten Position und der Schlitten 22 in der dem Rundtampon 23 nahen Position belassen werden können. Da auf diese Weise keine zeitbeanspruchenden Verschiebungen des Schlittens 22 und/oder des Druckmoduls 2 notwendig sind, kann der Durchsatz wesentlich vergrössert werden.

Die vorliegende Erfindung ist selbstverständlich nicht auf das in den Figuren 1-7 dargestellte Ausführungsbeispiel beschränkt. Eine Vielzahl von Abwandlungen ist möglich. So muss zum Beispiel nicht zwingend eine Kamera vorhanden sein, sondern es könnte zu demselben Zweck auch eine andere optische Erfassungsvorrichtung, wie beispielsweise ein Lasermessgerät, verwendet werden. Die Klischeerolle 24 könnte anstatt von einem Servomotor angetrieben auch mittels eines Zahnriemens, der mit dem Rundtampon 23 verbunden ist, oder mittels gegenseitiger Reibung mit dem Rundtampon 23 angetrieben sein. Dasselbe gilt für die Abwickelrolle 273, welche nicht zwingend von einem Servomotor angetrieben sein muss. Die Verschiebung des Druckmoduls 2 kann zudem ebenso wie die Verschiebung des Schlittens 22 und des Reinigungsmoduls 27 anstatt pneumatisch oder mittels eines Linearmotors auch von Hand, z. B. mittels Stellschrauben, erfolgen.

**BEZUGSZEICHENLISTE**

| | | | |
|---|---|---|---|
| 1 | Maschinengehäuse | | |
| 11 | Schiene | 3 | Kamera |
| | | | |
| 2 | Druckmodul | 4 | Rundschalttisch |
| 21 | Grundplatte | 41 | Grundeinheit |
| 211 | Aussparung | 42 | Drehring |
| 22 | Schlitten | 43 | Mittelachse |
| 23 | Rundtampon | | |
| 231 | Speichen | 5 | Druckguthalterung |
| 232 | Aussenfläche | 51 | Gehäuse |
| 233 | Ausnehmung | 52 | Drehlager |
| 234 | Streben | 53 | Haltemittel |
| 24 | Klischeerolle | | |
| 241 | Speichen | 6 | Zu bedruckendes Objekt |
| 25 | Farbwanne | 61 | Aussenseite |
| 26 | Rakelvorrichtung | 62 | Längsmittelachse |
| 27 | Reinigungsmodul | | |
| 271 | Pneumatische Verschiebeeinheit | 7 | Antriebsmodul |
| 272 | Basisplatte | 71 | Gehäuse |
| 273 | Abwickelrolle | 72 | Kopplungselement |
| 274 | Umlenkrolle | | |
| 275 | Aufwickelrolle | a, b, c, d, e,f,g,h,i, j, k | Pfeile |

## Patentansprüche

1. Rotationstampondruckmaschine zum Bedrucken einer im Wesentlichen zylinderförmigen Aussenseite (61) eines zu bedruckenden Objekts (6), das eine durch die im Wesentlichen zylinderförmige Aussenseite (61) definierte Längsmittelachse (62) hat, aufweisend
eine Klischeerolle (24),
einen Rundtampon (23) mit einer zumindest teilzylinderförmigen Aussenfläche (232),
eine erste Antriebseinheit zum Antreiben des Rundtampons (23),
eine von der ersten Antriebseinheit unabhängige zweite Antriebseinheit (7), welche zur Rotation des zu bedruckenden Objekts (6) um seine Längsmittelachse (62) dient,
eine Druckguthalterung (5) zum Halten des zu bedruckenden Objekts (6) während des Bedruckens,
sowie eine Erfassungsvorrichtung (3) zur Erfassung einer Drehlage des zu bedruckenden Objekts (6),
wobei der Rundtampon (23) mit seiner Aussenfläche (232) sowohl auf der Klischeerolle (24) abrollbar ist, um ein Druckbild von der Klischeerolle (24) aufzunehmen, als auch dazu geeignet ist, auf dem zu bedruckenden Objekt (6) abzurollen, um das Druckbild auf das zu bedruckende Objekt (6) zu übertragen,
**dadurch gekennzeichnet, dass**
die Erfassungsvorrichtung (3) als optische Erfassungsvorrichtung (3) zur Erfassung der Drehlage des zu bedruckenden Objekts (6) in der Druckposition ausgebildet ist, und dass
der Rundtampon (23) sowie die Klischeerolle (24) in Richtung zur Druckguthalterung (5) hin absenkbar sind, wobei die Klischeerolle (24) entlang einer radialen Richtung des Rundtampons (23) zum Rundtampon (23) hin verschiebbar ist.

2. Rotationstampondruckmaschine nach Anspruch 1, wobei die erste Antriebseinheit und/oder die zweite Antriebseinheit (7) einen Servomotor aufweist.

3. Rotationstampondruckmaschine nach einem der Ansprüche 1 oder 2, wobei die optische Erfassungsvorrichtung (3) zur Erfassung einer Drehlage des zu bedruckenden Objekts (6) mit aufgedrucktem Druckbild nach erfolgter Druckbildübertragung dient.

4. Rotationstampondruckmaschine nach einem der vorhergehenden Ansprüche, zudem aufweisend eine von der ersten und der zweiten Antriebseinheit (7) unabhängige dritte Antriebseinheit, welche zur Rotation der Klischeerolle (24) dient, und welche insbesondere einen Servomotor aufweist.

5. Rotationstampondruckmaschine nach einem der vorhergehenden Ansprüche, wobei die zweite Antriebseinheit (7) ein erstes Kopplungselement (72) und die Druckguthalterung (5) ein zum ersten Kopplungselement (72) komplementär ausgebildetes zweites Kopplungselement aufweist, um eine Kopplung und Entkopplung der zweiten Antriebseinheit (7) und der Druckguthalterung (5) zu ermöglichen.

6. Rotationstampondruckmaschine nach Anspruch 5, wobei das erste Kopplungselement (72) oder das zweite Kopplungselement eine konische Form aufweist.

7. Rotationstampondruckmaschine nach einem der vorhergehenden Ansprüche, wobei eine zentrale Steuerungseinheit zum Ansteuern der ersten Antriebseinheit und der zweiten Antriebseinheit (7) vorgesehen ist.

8. Rotationstampondruckmaschine nach einem der vorhergehenden Ansprüche, wobei die zumindest teilzylinderförmige Aussenfläche (232) des Rundtampons (23) einen konstanten Radius hat, und wobei der Rundtampon (23) entlang seiner Umfangsrichtung eine Ausnehmung (233) aufweist, innerhalb welcher der Rundtampon (23) eine geringere radiale Ausdehnung hat als im Bereich der zumindest teilzylinderförmigen Aussenfläche (232).

9. Rotationstampondruckmaschine nach einem der vorhergehenden Ansprüche, wobei der Rundtampon (23), die Klischeerolle (24) oder die Druckguthalterung (5) zur Verringerung des Trägheitsmoments einen oder mehrere Durchbrüche aufweist und insbesondere die Form eines Speichenrades hat.

10. Verfahren zum Betrieb einer Rotationstampondruckmaschine nach einem der vorhergehenden Ansprüche mit zumindest einem Rundtampon (23) und einer Klischeerolle (24) sowie mit einer ersten Antriebseinheit zum Antreiben des Rundtampons (23) und mit einer von der ersten Antriebseinheit unabhängigen zweiten Antriebseinheit (7), welche zur Rotation eines zu bedruckenden Objekts (6) dient, wobei das Verfahren zumindest die folgenden Schritte aufweist:
- Aufnehmen eines Druckbildes mittels des Rundtampons (23) von der Klischeerolle (24); sowie
- Abrollen des Rundtampons (23) auf einer im Wesentlichen zylinderförmigen Aussenfläche (61) eines zu bedruckenden Objekts (6), um das Druckbild vom Rundtampon (23) auf das zu bedruckende Objekt (6) zu übertragen, wobei bei der Übertragung des Druckbildes auf das zu bedruckende Objekt (6) der Rundtampon (23) durch die erste Antriebseinheit und das zu bedruckende Objekt (6) durch die zweite Antriebseinheit (7) rotiert wird, und wobei diese beiden Rotationen des Rundtampons (23) und des zu bedruckenden Objekts (6) derart miteinander synchronisiert werden, dass das Druckbild an einer vorbestimmten Position entlang der Umfangsrichtung der Aussenseite (61) des zu bedruckenden Objekts (6) auf das zu bedruckende Objekt (6) aufgedruckt wird;
wobei mittels einer Erfassungsvorrichtung (3) eine Drehlage des zu bedruckenden Objekts (6) erfasst wird;
**dadurch gekennzeichnet, dass**
die Drehlage des zu bedruckenden Objekts (6) in der Druckposition mittels der Erfassungsvorrichtung (3), die als optische Erfassungsvorrichtung (3) ausgebildet ist, erfasst wird, und dass
der Rundtampon (23) sowie die Klischeerolle (24) in Richtung zur Druckguthalterung (5) hin abgesenkt werden, wobei die Klischeerolle (24) entlang einer radialen Richtung des Rundtampons (23) zum Rundtampon (23) hin verschoben wird.

11. Verfahren nach Anspruch 10, wobei die Synchronisation vollautomatisch von der Rotationstampondruckmaschine durchgeführt wird.

12. Verfahren nach einem der Ansprüche 10 oder 11, wobei die Rotationen des Rundtampons (23) und des zu bedruckenden Objekts (6) anhand der Position einer an dem zu bedruckenden Objekt (6) vorgesehenen Registermarke miteinander synchronisiert werden, und wobei die Position der Registermarke mittels der an der Rotationstampondruckmaschine vorgesehenen optischen Erfassungsvorrichtung (3) erfasst wird.

13. Verfahren nach einem der Ansprüche 10 bis 12, wobei die Rotationen des Rundtampons (23) und des zu bedruckenden Objekts (6) anhand der Position eines in einer früheren Druckbildübertragung auf ein zu bedruckendes Objekt (6) aufgedruckten Druckbildes miteinander synchronisiert werden.

## Claims

1. Rotational pad printing machine for printing of an essentially cylindrical outer side (61) of an object to be printed (6), which has a longitudinal center axis (62) defined by the essentially cylindrical outer side (61), comprising
a cliché drum (24),
a round pad (23) with an at least partly cylindrical outer face (232),
a first drive unit for driving the round pad (23),
a second drive unit (7) that is independent of the first drive unit and serves for rotation of the object to be printed (6) about its longitudinal center axis (62),
a print article holder (5) for holding the object to be printed (6) during the printing,
as well as a detection device (3) for the detection of a rotational position of the object to be printed (6),
wherein the round pad (23) can both be rolled with its outer face (232) on the cliché drum (24), in order to take up a printing image from the cliché drum (24), and is also suited to roll on the object to be printed (6), in order to transfer the printing image onto the object to be printed (6),
**characterized in that**
the detection device (3) is in the form of an optical detection device (3) for detecting the rotational position of the object to be printed (6) in the print position, and that
the round pad (23) as well as the cliché drum (24) can be lowered in a direction towards the print article holder (5), wherein the cliché drum (24) can be displaced along a radial direction of the round pad (23) towards the round pad (23).

2. Rotational pad printing machine according to claim 1, wherein the first drive unit and/or the second drive unit (7) comprises a servomotor.

3. Rotational pad printing machine according to one of claims 1 or 2, wherein the optical detection device (3) serves for the detection of a rotational position of the object to be printed (6) with printed printing image after completed transfer of the printing image.

4. Rotational pad printing machine according to one of the preceding claims, additionally comprising a third drive unit that is independent of the first and of the second drive unit (7), and which serves for the rotation of the cliché drum (24) and in particular comprises a servomotor.

5. Rotational pad printing machine according to one of the preceding claims, wherein the second drive unit (7) comprises a first coupling element (72) and the print article holder (5) comprises a second coupling element constructed complementary to the first coupling element (72), in order to enable a coupling and a decoupling of the second drive unit (7) and the print article holder (5).

6. Rotational pad printing machine according to claim 5, wherein the first coupling element (72) or the second coupling element comprises a conical shape.

7. Rotational pad printing machine according to one of the preceding claims, wherein a central control unit for controlling of the first drive unit and of the second drive unit (7) is provided.

8. Rotational pad printing machine according to one of the preceding claims, wherein the at least partly cylindrical outer face (232) of the round pad (23) has a constant radius, and wherein the round pad (23) comprises a cut-out (233) along of its circumferential direction, within which the round pad (23) has a smaller radial extension than in the region of the at least partly cylindrical outer face (232).

9. Rotational pad printing machine according to one of the preceding claims, wherein the round pad (23), the cliché drum (24) or the print article holder (5), in order to reduce the moment of inertia, comprises one or more apertures and in particular has the form of a spoke wheel.

10. Method for operation of a rotational pad printing machine according to one of the preceding claims with at least one round pad (23) and a cliché drum (24) as well as with a first drive unit for driving the round pad (23) and with a second drive unit (7) that is independent of the first drive unit and serves for rotation of an object to be printed (6), wherein the method comprises at least the following steps:
- Taking up of a printing image by means of the round pad (23) from the cliché drum (24); as well as
- Rolling of the round pad (23) on an essentially cylindrical outer face (61) of an object to be printed (6), in order to transfer the printing image from the round pad (23) onto the object to be printed (6), wherein during the transfer of the printing image onto the object to be printed (6), the round pad (23) is rotated by means of the first drive unit and the object to be printed (6) is rotated by means of the second drive unit (7), and wherein these two rotations of the round pad (23) and of the object to be printed (6) are such synchronized with each other, that the printing imaged is printed onto the object to be printed (6) on a predetermined position along the circumferential direction of the outer side (61) of the object to be printed (6);
wherein a rotational position of the object to be printed (6) is detected by means of a detection device (3);
**characterized in that**
the rotational position of the object to be printed (6) is detected in the print position by means of the detection device (3) which is in the form of an optical detection device (3), and that
the round pad (23) as well as the cliché drum (24) are lowered in a direction towards the print article holder (5), wherein the cliché drum (24) is displaced along a radial direction of the round pad (23) towards the round pad (23).

11. Method according to claim 10, wherein the synchronization is carried out fully automatically by the rotational pad printing machine.

12. Method according to one of claim 10 or 11, wherein the rotations of the round pad (23) and of the object to be printed (6) are synchronized with each other by means of the position of a registration mark provided on the object to be printed (6), and wherein the position of the registration mark is detected by means of the optical detection device (3) provided on the pad printing machine.

13. Method according to one of claims 10 to 12, wherein the rotations of the round pad (23) and of the object to be printed (6) are synchronized with each other by means of the position of a printing image which has been printed onto an object to be printed (6) in a previous printing image transfer.

## Revendications

1. Machine de tampographie rotative pour l'impression d'un côté extérieur sensiblement cylindrique (61) d'un objet à imprimer (6), qui présente un axe central longitudinal (62) défini par le côté extérieur sensiblement cylindrique (61), comprenant
un rouleau cliché (24),
un tampon rond (23) une surface extérieure au moins partiellement cylindrique (232), une première unité d'entraînement pour entraîner le tampon rond (23),
une deuxième unité d'entraînement (7), indépendante de la première unité d'entraînement, laquelle sert à faire tourner l'objet à imprimer (6) autour de son axe central longitudinal (62),
une fixation pour la pièce à imprimer (5) pour maintenir l'objet à imprimer (6) pendant l'impression,
ainsi que un dispositif de détection (3) pour détecter une position de rotation de l'objet à imprimer (6) pendant l'impression,
où le tampon rond (23) peut être déroulé avec sa surface extérieure (232) à la fois sur le rouleau cliché (24), pour recevoir une image d'impression du rouleau cliché (24), et est également adapté pour rouler sur l'objet à imprimer (6) pour transférer l'image d'impression sur l'objet à imprimer (6), **caractérisée en ce que**
le dispositif de détection est réalisé en tant que dispositif de détection optique (3) qui est utilisé pour détecter une position de rotation de l'objet à imprimer (6) dans la position d'impression, et que
le tampon rond (23) ainsi que le rouleau à cliché (24) peuvent être abaissés dans la direction de la fixation pour la pièce à imprimer (5), où le rouleau cliché (24) peut être coulissé le long d'une direction radiale du tampon rond (23) dans la direction du tampon rond (23).

2. Machine de tampographie rotative selon la revendication 1, dans laquelle la première unité d'entraînement et / ou la deuxième unité d'entraînement (7) comprend un servomoteur.

3. Machine de tampographie rotative selon une des revendications 1 ou 2, où le dispositif de détection optique (3) est utilisé pour détecter une position de rotation de l'objet à imprimer (6) avec une image imprimée après la réalisation du transfert de l'image d'impression.

4. Machine de tampographie rotative selon une des revendications précédentes, comprenant en outre une troisième unité d'entraînement indépendante des première et deuxième unités d'entraînement, laquelle sert à faire tourner le rouleau cliché (24), et laquelle comporte en particulier un servomoteur.

5. Machine de tampographie rotative selon une des revendications précédentes, dans laquelle la deuxième unité d'entraînement (7) comporte un premier élément de couplage (72) et le fixation pour la pièce à imprimer (5) comporte un deuxième élément de couplage formé de manière complémentaire au premier élément de couplage (72), afin de permettre un couplage et un découplage de la deuxième unité d'entraînement (7) et de fixation pour la pièce à imprimer (5).

6. Machine de tampographie rotative à tampon selon la revendication 5, dans laquelle le premier élément de couplage (72) ou le deuxième élément de couplage a une forme sensiblement conique.

7. Machine de tampographie rotative selon une des revendications précédentes, dans laquelle une unité de commande centrale conçue pour entraîner la première unité d'entraînement et la seconde unité d'entraînement (7) est prévue.

8. Machine de tampographie rotative selon une des revendications précédentes, dans laquelle la surface extérieure au moins partiellement cylindrique (232) du tampon rond (23) a un rayon sensiblement constant, et dans laquelle le tampon rond présente un évidement (233) le long de sa direction circonférentielle dans laquelle le tampon rond (23) a une étendue radiale inférieure à celle de la région de la surface extérieure au moins partiellement cylindrique (232).

9. Machine de tampographie rotative selon une des revendications précédentes, dans laquelle le tampon rond (23), le rouleau cliché (24) ou fixation pour la pièce à imprimer (5) comporte une ou plusieurs percées destinées à réduire le moment d'inertie et, en particulier, présente la forme d'une roue à rayons.

10. Procédé pour le fonctionnement d'une machine de tampographie rotative selon une des revendications précédentes, avec au moins un tampon rond (23) et un rouleau cliché (24) ainsi qu'avec une première unité d'entraînement pour entraîner le tampon rond (23) et avec une deuxième unité d'entraînement (7), indépendante de la première unité d'entraînement, servant à faire tourner un objet à imprimer (6), dans lequel le procédé comprend au moins les étapes suivantes:
- reprendre une image d'impression au moyen du tampon rond (23) à partir du rouleau cliché (24); ainsi que
- dérouler le tampon rond (23) sur une surface extérieure sensiblement cylindrique (61) d'un objet à imprimer (6) afin de transférer l'image d'impression depuis le tampon rond (23) vers l'objet à imprimer (6), dans lequel, pendant le transfert de l'image d'impression sur l'objet à imprimer (6), le tampon rond (23) est tourné par la première unité d'entraînement et l'objet à imprimer (6) est tourné par la deuxième unité d'entraînement (7), et dans lequel ces deux rotations du tampons rond (23) et de l'objet à imprimer (6) sont synchronisées l'une par rapport à l'autre de telle sorte que l'image d'impression est imprimée à une position prédéterminée le long de la direction circonférentielle du côté extérieur (61) de l'objet à imprimer (6) sur l'objet à imprimer (6);
où la position de rotation de l'objet à imprimer (6) dans la position d'impression est détectée au moyen du dispositif de détection, qui est réalisé en tant que dispositif de détection optique (3),et que
le tampon rond (23) ainsi que le rouleau à cliché (24) sont abaissés dans la direction de la fixation pour la pièce à imprimer (5), où le rouleau cliché (24) est coulissé le long d'une direction radiale du tampon rond (23) dans la direction du tampon rond (23).

11. Procédé selon la revendication 10, dans lequel la synchronisation est effectuée de manière entièrement automatique par la machine de tampographie rotative.

12. Procédé selon une des revendications 10 ou 11, dans lequel les rotations du tampon rond (23) et de l'objet à imprimer (6) sont synchronisées entre elles en fonction de la position d'une marque de registre prévue sur l'objet à imprimer (6), et dans lequel la position de la marque de registre est déterminée au moyen du dispositif de détection optique prévu sur la machine de tampographie rotative.

13. Procédé selon une des revendications 10 à 12, dans lequel les rotations du tampon rond (23) et de l'objet à imprimer (6) sont synchronisées entre elles en fonction de la position d'une image d'impression imprimée sur un objet à imprimer (6) dans un transfert d'image d'impression antérieur.
